# EUROPÄISCHE PATENTSCHRIFT

(11) **EP 3 217 075 B1**
(45) Veröffentlichungstag und Bekanntmachung des Hinweises auf die Patenterteilung: **04.08.2021**
(21) Anmeldenummer: 17155074.2
(22) Anmeldetag: 07.02.2017
(51) Int. Cl.: H05K 5/02, B01D 46/00, F21S 45/33, F21S 45/30

(54) **BELÜFTETE KRAFTFAHRZEUGBELEUCHTUNGSEINRICHTUNG MIT EINEM AUSWECHSELBAREN LUFTFILTER**
VENTILATED MOTOR VEHICLE LIGHTING DEVICE WITH A REPLACEABLE AIR FILTER
DISPOSITIF D'ÉCLAIRAGE DE VÉHICULE AUTOMOBILE VENTILÉ COMPRENANT UN FILTRE À AIR ÉCHANGEABLE

(30) Priorität: 04.03.2016 DE 102016104006
(43) Veröffentlichungstag der Anmeldung: 13.09.2017
(73) Patentinhaber: Automotive Lighting Reutlingen GmbH, 72762 Reutlingen (DE)
(72) Erfinder: Jauernig, Peter, 78333 Stockach (DE); Schubert, Uwe, 73207 Plochingen (DE); Bathe, Achim, 72768 Reutlingen (DE)
(74) Vertreter: DREISS Patentanwälte PartG mbB

(56) Entgegenhaltungen:
- EP-A1- 0 717 231
- DE-U- 6 913 362
- FR-A1- 2 950 675
- GB-A- 1 472 189
- JP-A- H07 147 106
- JP-A- H07 176 201
- JP-A- H08 195 104
- US-A- 5 406 467
- US-A1- 2005 227 610

## Beschreibung

Die vorliegende Erfindung betrifft eine Kraftfahrzeugbeleuchtungseinrichtung nach dem Oberbegriff des Anspruchs 1. Eine solche
Beleuchtungseinrichtungseinrichtung ist jeweils aus den Dokumenten JP H07 176201, FR 2 950 675 A1, EP 0 717 231 A1, GB 1 472 189 A, JP H08 195104 A, DE 69 13 362 U, JP H07 147 106 A, Us 2005/227610 A1 und US 5 406 467 A bekannt.

Aus der DE 100 12 248 A1 ist eine Beleuchtungseinrichtung in Form eines Scheinwerfers bekannt, die ein Gehäuse, eine eine Lichtaustrittsöffnung des Gehäuses abdeckende Abdeckscheibe, einen Belüftungsanschluss und einen Luftfilter auf, der an dem Belüftungsanschluss im Strömungspfad von über den Belüftungsanschluss in das Gehäuse einströmender Belüftungsluft vor dem Belüftungsanschluss angeordnet ist.

Bei dem bekannten Gegenstand ist die
Belüftungsstruktur/Luftführungsstruktur ein von dem Gehäuse und der Abdeckscheibe separates Bauteil, das auf einen Stutzen des Gehäuses aufgesteckt ist. Mehrere derartige Strukturen sind auf der Rückseite des Gehäuses angeordnet. In dem Stutzen, auf den die Luftführungsstruktur aufgesteckt wird, ist ein Staubfilter angeordnet.

Die vorliegende Erfindung ist nicht auf Scheinwerfer beschränkt, sondern sie betrifft auch Signalleuchten, insbesondere Heckleuchten, aber auch separate Bugleuchten. Der Begriff der Beleuchtungseinrichtung umfasst hier insofern Scheinwerfer und Signalleuchten.

Die Belüftung und Entlüftung der Beleuchtungseinrichtungen von Kraftfahrzeugen dient dazu, Feuchtigkeit aus dem Innenraum der Beleuchtungseinrichtung zu entfernen. Insbesondere auf der Innenseite der Abdeckscheibe kondensierte Feuchtigkeit ist von außen als unschöner Schleier erkennbar. Manche Endkunden gehen irrtümlich davon aus, dass es sich hierbei um einen Defekt handelt und suchen ihre Händler auf, um den Vorfall zu reklamieren.

Die Be- und Entlüftung der Beleuchtungseinrichtung soll die Bildung eines solchen Schleiers nach Möglichkeit verhindern und einen gegebenenfalls trotzdem entstandenen Schleier wieder beseitigen.

Von dem eingangs genannten Stand der Technik unterscheidet sich die vorliegende Erfindung durch die kennzeichnenden Merkmale des Anspruchs 1.

Nach diesen Merkmalen weist eine Innenseite des Anschlussstutzens eine Fasenfläche auf, die den Übergang des Anschlussstutzens zum übrigen Gehäuse bildet, und die Außenseite des Filterausgangs weist zu der Fasenfläche passend geformte Vorsprünge auf, die über die lichte Weite der Öffnung des Anschlussstutzens hinausragen, und der Filterausgang weist elastisch nachgiebige zungenartige Wandabschnitte auf, die beim Einstecken des Filterausgangs in den Anschlussstutzen elastisch nachgeben.

Dieser Gegenstand weist insbesondere den Vorteil guten Entformbarkeit des Gehäuses bei dessen Herstellung durch Spritzgießen auf.

Der bei dem eingangs genannten Stand der Technik verwendete Staubfilter neigt durch Rückstandsbildung zur Verstopfung. Mit zunehmender Beladung des Filters mit gefiltertem Staub erhöht sich der Strömungswiderstand für die durch den Filter strömende Belüftungsluft. Damit verschlechtert sich auch die Wirkung der Belüftung, die darin besteht, störende Feuchtigkeit aus dem Inneren der Beleuchtungseinrichtung aufzunehmen und abzutransportieren.

Die Erfindung erlaubt eine Auswechselung des Filters ohne dass dabei die Beleuchtungseinrichtung ausgewechselt werden muss. Damit kann eine Verschlechterung des Abtransports von störender Feuchtigkeit, die sich mit zunehmender, in der Regel jahrelanger Betriebsdauer des Kraftfahrzeuges ergibt, mit einem vorteilhaft geringen Aufwand, zum Beispiel bei der Durchführung einer Wartung in einer Werkstatt, rückgängig gemacht werden.

Eine bevorzugte Ausgestaltung zeichnet sich dadurch aus, dass der Luftfilter einen Filtereinsatz aufweist, der aus einem Poren aufweisenden, gesinterten Material, einem Textilgewebe, einem Poren aufweisenden Papiermaterial oder einem Verbund solcher Materialien besteht.

Bevorzugt ist auch, dass der Belüftungsanschluss ein Bestandteil des Gehäuses ist.

Eine weitere bevorzugte Ausgestaltung zeichnet sich dadurch aus, dass der Belüftungsanschluss ein Bestandteil der Abdeckscheibe ist.

Bevorzugt ist auch, dass ein Filterausgang des Luftfilters durch eine Clip-Verbindung mit einem als

Belüftungsanschluss dienenden Anschlussstutzen der übrigen Beleuchtungseinrichtung verbunden ist.

Bevorzugt ist auch, dass Querschnitte des Filterausgangs und des Anschlussstutzens in zu einer

Hauptströmungsrichtung der den Luftfilter durchströmenden Luft senkrechten Richtungen passend zueinander so bemessen sind, dass sie spielfrei ineinander gesteckt werden können.

Erfindungsgemäß bestehen das Gehäuse und der Filterausgang des Luftfilters sowie der Anschlussstutzen der übrigen Beleuchtungseinrichtung aus Kunststoff.

In einer nicht erfindungsgemäßen Alternative ist der Luftfilter mit einer Schraubverbindung lösbar mit dem Belüftungsanschluss der übrigen Beleuchtungseinrichtung verbindbar.

In einer weiteren nicht erfindungsgemäßen Alternative ist der Luftfilter mit einem Steck-Drehverschluss lösbar mit einem Belüftungsanschluss der übrigen Beleuchtungseinrichtung verbindbar.

In einer weiteren nicht erfindungsgemäßen Alternative weist der Belüftungsanschluss einen Flansch auf, und das Filtergehäuse weist einen Gegenflansch auf, und der Gegenflansch wird durch Schrauben und oder Blattfederelemente am Gegenflansch festgehalten.Jeweils ein Ende eines solchen Blattfederelements ist starr oder schwenkbar mit dem Flansch oder dem Gegenflansch verbunden ist.

Weitere Vorteile ergeben sich aus der nachfolgenden Beschreibung, den Zeichnungen und den Unteransprüchen. Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden beanspruchten Erfindung zu verlassen.

Beispiele, die nicht unter die beanspruchte Erfindung fallen, sowie ein Ausführungsbeispiel der Erfindung sind in den Zeichnungen dargestellt und werden in der nachfolgenden Beschreibung näher erläutert.

Dabei zeigen, jeweils in schematischer Form:
Figur 1 ein erstes nicht erfindungsgemäßes Beispiel in einem Vertikalschnitt;
Figur 2 eine vergrößerte Einzelheit aus der Figur 1;
Figur 3 ein zweites nicht erfindungsgemäßes Beispiel in einem Vertikalschnitt;
Figur 4 ein drittes nicht erfindungsgemäßes Beispiel in einem Vertikalschnitt;
Figur 5 ein viertes nicht erfindungsgemäßes Beispiel in einem Vertikalschnitt, und
Figur 6 eine erfindungsgemäße Abwandlung der Einzelheit aus der Figur 2.

Dabei bezeichnen gleiche Bezugszeichen in verschiedenen Figuren jeweils gleiche oder zumindest ihrer Funktion nach vergleichbare Elemente.

Im Einzelnen zeigt die Figur 1 eine Anordnung aus einer Kraftfahrzeugbeleuchtungseinrichtung 10 und wenigstens einem Umgebungsteil 12, 14 in einem Vertikalschnitt.

Die Umgebungsteile 12, 14 sind zum Beispiel ein Teil der Fahrzeugkarosserie, ein Teil einer benachbarten Beleuchtungseinrichtung, die ein eigenes Gehäuse besitzt, oder ein Teil eines an die Beleuchtungseinrichtung angrenzenden Kühlers des Kraftfahrzeugs. Die dargestellte Anordnung ergibt sich bei einer bestimmungsgemäßen Verwendung der Beleuchtungseinrichtung, bei der die Beleuchtungseinrichtung in ein Kraftfahrzeug eingebaut ist. Die Schnittebene des Vertikalschnitts ist die x-z-Ebene eines rechtshändigen und rechtwinkligen Koordinatensystems, dessen x-Richtung der Richtung der Fahrzeuglängsachse entspricht, dessen y-Richtung quer dazu und parallel zum Horizont und dessen z-Richtung quer zur x-Richtung, quer zur y-Richtung und vertikal nach oben weist. Diese Richtungskonvention der x-Richtung trifft insbesondere für Scheinwerfer und Bugleuchten zu. Im Folgenden wird zunächst davon ausgegangenen, dass die Beleuchtungseinrichtung ein Scheinwerfer ist. Die Erfindung ist aber nicht auf Scheinwerfer beschränkt, sondern sie ist auch bei Bugleuchten und bei Heckleuchten realisierbar.

Im Inneren der Beleuchtungseinrichtung 10 ist wenigstens ein Lichtmodul 16 angeordnet, das zur Erzeugung einer für die Beleuchtungseinrichtung regelkonformen Lichtverteilung, sei es eine Scheinwerferlichtverteilung oder eine Signallichtverteilung, eingerichtet ist.

Die Beleuchtungseinrichtung 10 weist ein Gehäuse 18 und eine transparente Abdeckscheibe 20 auf. Die Abdeckscheibe hat die Form einer Schale, die einen transparenten Boden 22 und einen den Boden 22 umlaufenden und von diesem wandartig abstehenden Rand 24 besitzt. Die Abdeckscheibe deckt mit ihrem transparenten Boden 22 die Lichtaustrittsfläche des Gehäuses 18 ab. Der Rand 24 wird durch ein die Lichtaustrittsöffnung des Gehäuses 18 umlaufendes Dichtbett 26 aufgenommen und in dem Dichtbett 26 dicht und fest gehalten.

Die Beleuchtungseinrichtung weist eine Belüftungsöffnung 28 und eine Entlüftungsöffnung 30 auf. Die Belüftungsöffnung dient dazu, Luft in einen vom dem Gehäuse 18 und der Abdeckscheibe 20 begrenzten Innenraum 32 der Beleuchtungseinrichtung 10 einströmen zu lassen. Die Entlüftungsöffnung 30 dient dazu, Luft aus dem Innenraum 32 ausströmen zu lassen.

Durch die Belüftungsöffnung 28 einströmende Luft nimmt im Innenraum 32 des Gehäuses 18 Feuchtigkeit auf und transportiert die aufgenommene Feuchtigkeit über die Entlüftungsöffnung 30 aus dem Gehäuse 18 heraus. Um eine solche Durchströmung zu gewährleisten, sind die Belüftungsöffnung 28 und die Entlüftungsöffnung 30 an der Beleuchtungseinrichtung 10 bevorzugt so angeordnet, dass sich bei bestimmungsgemäßer Verwendung in einem Kraftfahrzeug unter Fahrtwindeinfluss in der Belüftungsöffnung 28 ein größerer Luftdruck einstellt als in der Entlüftungsöffnung 30.

Alternativ oder ergänzend ist im Inneren der Beleuchtungseinrichtung ein Gebläse 33 angeordnet, das einen von der Belüftungsöffnung 28 zur Entlüftungsöffnung 30 hin abfallenden Druck erzeugt. Bei dem Gebläse 33 handelt es sich bevorzugt um ein Kühlgebläse, das insbesondere bei mit Halbleiterlichtquellen ausgerüsteten Beleuchtungseinrichtungen zur Kühlung dieser Lichtquellen dient.

An der Belüftungsöffnung 28 ist am Gehäuse 18 außen, das heißt außerhalb des Innenraums 32, ein Belüftungsanschluss 34 für einen Luftfilter 36 angeordnet. Der Belüftungsanschluss liegt bevorzugt vor Fahrtwind geschützt hinter einem Karosserieteil. Das hat den Vorteil, dass insgesamt weniger Staub auf den Luftfilter trifft. Der Belüftungsanschluss 34 ist hier als Anschlussstutzen 35 verwirklicht, der eine dem Luftfilter 36 zugewandte Lufteintrittsseite und eine Luftaustrittsseite aufweist, die über die Belüftungsöffnung 28 in den Innenraum 32 der Beleuchtungseinrichtung 10 mündet.

Der Luftfilter 36 ist auswechselbar und an der Lufteintrittsseite des Anschlussstutzens 35 angeordnet. Der auswechselbare Luftfilter 36 weist einen Filtereingang 38, einen Filterausgang 40 und einen Luftfiltereinsatz 42 auf, der in einem Luftfiltergehäuse 44 des Luftfilters 36 zwischen dem Filtereingang 38 und dem Filterausgang 40 angeordnet ist.

Der Filtereinsatz 42 füllt das Filtergehäuse 44 in Richtungen, die quer zu der vom Filtereingang 38 zum Filterausgang 40 gerichteten Luftströmungsrichtung liegen, so aus, dass über den Filtereingang 38 in das Filtergehäuse 44 eingetretene Luft, die über den Filterausgang 40 abströmt, durch den Filtereinsatz 42 hindurchtritt und damit gefiltert wird.

Der Filtereinsatz 42 besteht bevorzugt aus einem Poren aufweisenden, gesinterten Material, einem Textilgewebe, einem Poren aufweisenden Papiermaterial oder einem Verbund solcher Materialien. Das Filter ist durch die Größe seiner Poren dazu eingerichtet, Luft einströmen zu lassen, aber insbesondere Insekten und kleinere und größere Schmutzteilchen wie Staub und Sandkörner nicht hindurchzulassen. Dadurch kann eine schnelle Verschmutzung der Beleuchtungseinrichtung 10 vermieden werden.

Der auswechselbare Luftfilter 36 ist zerstörungsfrei lösbar mit der übrigen Beleuchtungseinrichtung 10 verbunden. In der dargestellten Ausgestaltung ist der auswechselbare Luftfilter 36 mit dem Gehäuse 18 der Beleuchtungseinrichtung 10 verbunden. In einer alternativen Ausgestaltung ist der auswechselbare Luftfilter 36 mit der Abdeckscheibe 22 der Beleuchtungseinrichtung 10 verbunden. In diesem Fall weist die Abdeckscheibe 22 einen Anschlussstutzen 34' auf. Die Eigenschaften des Anschlussstutzens 34' sind mit den Eigenschaften des Anschlussstutzens 34 identisch.

Die folgende Beschreibung der Verbindung des auswechselbaren Luftfilters 36 mit einem Anschlussstutzen 34 der übrigen Beleuchtungseinrichtung gilt sowohl für den Fall, dass der Anschlussstutzen 34 ein Teil des Gehäuses 18 ist, als auch für den Fall, dass der Anschlussstutzen als Anschlussstutzen 34' ein Teil der Abdeckscheibe 22 ist. Der gestrichelt dargestellte Anschlussstutzen 34' stellt eine Ergänzung oder eine Alternative zum Anschlussstutzen 34 dar.

In einer bevorzugten Ausgestaltung ist der Filterausgang 40 durch eine Clip-Verbindung mit dem Anschlussstutzen 34 verbunden. Die Querschnitte des Filterausgangs 40 und des Anschlussstutzens 34 sind in den zur Hauptströmungsrichtung 46 der Luft senkrechten Richtungen, die in der Figur 1 die x-Richtung und die y-Richtung sind, passend zueinander so bemessen, dass sie möglichst spielfrei und damit möglichst luftdicht ineinander gesteckt werden können.

In der Figur 2 ist eine Ausgestaltung dargestellt, bei der der Filterausgang 40 in den Anschlussstutzen 35 gesteckt werden kann. In einer alternativen Ausgestaltung wird der Filterausgang auf den Anschlussstutzen aufgesteckt.

Der Querschnitt des Anschlussstutzens 35 besitzt die gleiche Form wie der Querschnitt des Filterausgangs 40. Die Abmessungen der lichten Weite des Anschlussstutzens 35 entsprechen bei dem dargestellten Beispiel den Außenabmessungen des Filterausgangs 40, so dass der Filterausgang 40 dicht in den Anschlussstutzen 35 eingesteckt werden kann. Mit den Außenabmessungen sind dabei die Abmessungen gemeint, die sich außerhalb lokal begrenzter Vertiefungen und Vorsprünge ergeben.

In der Einsteckrichtung 46 weist die Wand des Filterausgangs 40 bevorzugt mehrere parallel zur Einsteckrichtung ausgerichtete Ausnehmungen 52 auf. Die zwischen je zwei solchen Ausnehmungen 52 stehenden Wandteile bilden dadurch zungenartige Wandabschnitte 54, die beim Einstecken elastisch federnd nachgeben und so für einen festen und dichten Sitz des Luftfilters 36 in dem Anschlussstutzen 35 sorgen. Alternativ oder ergänzend können auch die Wände des Ansaugstutzens solche Ausnehmungen und zungenartigen Wandabschnitte aufweisen. Die Innenseite des Anschlussstutzens 35 weist eine oder mehrere Vertiefungen 56 auf. Die Außenseite des Filterausgangs 40 weist zu den Vertiefungen 56 in der Innenseite des Anschlussstutzens 35 passend geformte Vorsprünge 58 auf, die über die lichte Weite der Öffnung des Anschlussstutzens 35 hinausragen. Beim Einstecken des Filterausgangs 40 in den Anschlussstutzen 35 geben die elastisch nachgiebigen zungenartigen Wandabschnitte 54 nach, so dass der Filterausgang 40 leicht in den Anschlussstutzen 35 eingesteckt werden kann.

Beim Einstecken rasten die Vorsprünge 58 dann in den Vertiefungen 56 ein. Die dadurch hergestellte Steckverbindung ist durch einfaches Herausziehen des Luftfilters 36 aus dem Anschlussstutzen 40 zerstörungsfrei lösbar. Der Vorteil einer solchen durch Rasten verriegelten Clip- oder Rastverbindung besteht darin, dass sie ein Auswechseln des Luftfilters 36 mit einer Hand und ohne Werkzeug erlaubt.

Zur Erleichterung des Lösens der Rastverbindung sieht eine Ausgestaltung eine Ausnehmung 60 in der Außenwand des außen liegenden Teils, hier des Anschlussstutzens 35, vor, durch den hindurch manuell oder auch mit einem Werkzeug ein nach innen gerichteter Druck auf das innenliegende Teil, hier der Filterausgang 40, ausgeübt werden kann, mit dem ein Vorsprung 58 aus einer Vertiefung 56 herausgedrückt werden kann. Ein solcher Druck erleichtert das Lösen der Rastverbindung.

Figur 6 zeigt eine Abwandlung des Gegenstands der Figur 2. Die Funktion der Vertiefung 56 des Gegenstands der Figur 2 wird hier durch eine Fasenfläche 59 übernommen, die den Übergang des Anschlussstutzens 35 zum übrigen Gehäuse 18 bildet. Die Fase hat bei kreiszylindrischem Anschlussstutzen 35 die Form einer Mantelfläche eines Kegelstumpfes. Gegenüber dem Gegenstand der Figur 2 hat der Gegenstand der Figur 6 den Vorteil einer besseren Entformbarkeit des Gehäuses 18 bei dessen Herstellung durch Spritzgießen.

Das Gehäuse 44 und der Filterausgang 40 des Luftfilters 36 sowie der Anschlussstutzen 35 der übrigen Beleuchtungseinrichtung 10 bestehen bevorzugt aus Kunststoff und sind durch ein Spritzgussverfahren hergestellt. Mit einem Spritzgussverfahren lassen sich insbesondere die für die Rastverbindung/Clipverbindung erforderlichen Strukturen wie die zungenartigen Wandabschnitte leicht herstellen, wobei Kunststoffe mit den erwünschten elastischen Eigenschaften preiswert zur Verfügung stehen. Ein Vorteil des Ausführungsbeispiels der Figur 2 besteht darin, dass die Form des Querschnitts der lichten Weiten von Anschlussstutzen 35 und Filterausgang 40 (in der x-y-Ebene) keinen Beschränkungen unterworfen ist und insbesondere oval oder vieleckig, insbesondere langgestreckt rechteckig sein kann, so dass der Filter auch eine linienhafte Form haben kann, mit der er vor einem langgestreckten Belüftungsspalt angeordnet sein kann.

Die Figur 3 zeigt ein Beispiel, bei dem der Luftfilter mit einer Schraubverbindung lösbar mit einem Anschlussstutzen 34 verbindbar ist. Der Filterausgang 40 ist dabei mit einem Außengewinde 62 versehen, und der Anschlussstutzen 35 weist ein dazu passendes Innengewinde 64 auf. In einer dazu alternativen Schraubverbindung weist der Filterausgang ein Innengewinde und der Anschlussstutzen ein dazu passendes Außengewinde auf. Der Außendurchmesser des Luftfilters 36 ist bevorzugt größer als der Gewindedurchmesser. Dadurch kann bereits ohne Werkzeug ein für eine feste Verschraubung erforderliches Anzugsdrehmoment manuell aufgebracht werden. In einer weiteren Ausgestaltung weist das Filtergehäuse 44, der Filterausgang 40 oder der Filtereingang 38 eine Form (beispielsweise einen Sechskant) auf, die ein Festziehen und Lösen mit einem Werkzeug erlaubt.

Figur 4 zeigt eine weitere Ausgestaltung, bei der ein Steck-Drehverschluss (Bajonettverschluss) zum lösbaren Verbinden des Filterausgangs 40 mit dem Anschlussstutzen 35 dient. Dazu weist eines der beiden Teile (Anschlussstutzen oder Filterausgang) einen oder mehrere radial (von einer Drehachse 64 ausgehende Richtung r) abstehende Zapfen 65 auf, und das jeweils andere Teil (Filterausgang oder Anschlussstutzen) weist für jeden Zapfen eine Führungsbahn 66 auf, die ein in axialer Richtung offenes erstes Ende 66.1 und ein weiteres, in axialer Richtung und in Umfangsrichtung versetzt zu dem ersten Ende 66.1 angeordnetes zweites Ende 66.2 aufweist. Beim Zusammenstecken der beiden Teile werden die Zapfen in die Führungsbahnen eingeführt und durch Verdrehen werden beide Teile miteinander verriegelt.

Figur 5 zeigt eine Ausgestaltung, bei der das Gehäuse 18 (oder die Abdeckscheibe 20) als Belüftungsanschluss 34 einen Flansch 68 aufweist und bei der der Filterausgang 40 einen Gegenflansch 70 aufweist. Der Gegenflansch 70 wird durch Schrauben 72 und oder Blattfederelemente, deren Gegenflansch-seitiges Ende starr oder schwenkbar mit dem Gehäuse oder der Abdeckscheibe verbunden ist, am Flansch 68 festgehalten.

## Patentansprüche

1. Kraftfahrzeugbeleuchtungseinrichtung (10) mit einem Gehäuse (18), einer eine Lichtaustrittsöffnung des Gehäuses (18) abdeckenden Abdeckscheibe (20), einem Belüftungsanschluss (34), und einem Luftfilter (36), der an dem Belüftungsanschluss (34) im Strömungspfad von über den Belüftungsanschluss (34) in das Gehäuse (18) einströmender Belüftungsluft vor dem Belüftungsanschluss angeordnet ist, wobei der Luftfilter (36) zerstörungsfrei lösbar und damit auswechselbar mit dem Belüftungsanschluss (34) verbunden ist und wobei der Belüftungsanschluss (34) als Anschlussstutzen (35) verwirklicht ist, der eine dem Luftfilter (36) zugewandte Lufteintrittsseite und eine Luftaustrittsseite aufweist, die über die Belüftungsöffnung (28) in den Innenraum (32) der Beleuchtungseinrichtung (10) mündet, und wobei ein Gehäuse (44) und ein Filterausgang (40) des Luftfilters (36) sowie der Anschlussstutzen (35) der übrigen Beleuchtungseinrichtung (10) aus Kunststoff bestehen, **dadurch gekennzeichnet, dass** eine Innenseite des Anschlussstutzens (35) eine Fasenfläche (59) aufweist, die den Übergang des Anschlussstutzens (35) zum übrigen Gehäuse (18) bildet, und dass die Außenseite des Filterausgangs (40) zu der Fasenfläche passend geformte Vorsprünge (58) aufweist, die über die lichte Weite der Öffnung des Anschlussstutzens (35) hinausragen und dass der Filterausgang elastisch nachgiebige zungenartige Wandabschnitte aufweist, die beim Einstecken des Filterausgangs (40) in den Anschlussstutzen (35) elastisch nachgeben.

2. Kraftfahrzeugbeleuchtungseinrichtung (10) nach Anspruch 1, **dadurch gekennzeichnet, dass** der Luftfilter (36) einen Filtereinsatz (42) aufweist, der aus einem Poren aufweisenden, gesinterten Material, einem Textilgewebe, einem Poren aufweisenden Papiermaterial oder einem Verbund solcher Materialien besteht.

3. Kraftfahrzeugbeleuchtungseinrichtung (10) nach einem der vorhergehenden Ansprüche, **dadurch gekennzeichnet, dass** der Belüftungsanschluss (34) ein Bestandteil des Gehäuses (18) ist.

4. Kraftfahrzeugbeleuchtungseinrichtung (10) nach einem der Ansprüche 1 oder 2, **dadurch gekennzeichnet, dass** der Belüftungsanschluss (34) ein Bestandteil der Abdeckscheibe (20) ist.

5. Kraftfahrzeugbeleuchtungseinrichtung (10) nach einem der vorhergehenden Ansprüche, **dadurch gekennzeichnet, dass** der Filterausgang (40) des Luftfilters (36) durch eine Clip-Verbindung mit dem als Belüftungsanschluss (34) dienenden Anschlussstutzen (35) der übrigen Beleuchtungseinrichtung (10) verbunden ist.

6. Kraftfahrzeugbeleuchtungseinrichtung (10) nach Anspruch 5, **dadurch gekennzeichnet, dass** Querschnitte des Filterausgangs (40) und des Anschlussstutzens (35) in zu einer Hauptströmungsrichtung (46) der den Luftfilter (36) durchströmenden Luft senkrechten Richtungen passend zueinander so bemessen sind, dass sie spielfrei ineinander gesteckt werden können.

## Claims

1. A motor vehicle lighting device (10) comprising a housing (18), a cover plate (20) covering a light outlet opening of the housing (18), a ventilation port (34), and an air filter (36) which is arranged at the ventilation port (34) upstream of the ventilation port in the flow path of ventilation air flowing into the housing (18) via the ventilation port (34), wherein the air filter (36) is connected to the ventilation port (34) in a non-destructively detachable and thus replaceable manner, and wherein the ventilation port (34) is implemented as a connection piece (35) which has an air inlet side facing the air filter (36) and an air outlet side which opens into the interior (32) of the lighting device (10) via the ventilation opening (28), and wherein a housing (44) and a filter outlet (40) of the air filter (36) as well as the connection piece (35) of the remaining lighting device (10) are made of plastic, **characterized in that** an inner side of the connection piece (35) has a chamfered surface (59) which forms the transition of the connection piece (35) to the remaining housing (18), and **in that** the outer side of the filter outlet (40) has projections (58) which are shaped to match the chamfered surface and project beyond the inner width of the opening of the connection piece (35), and **in that** the filter outlet has elastically yielding tongue-like wall sections which yield elastically when the filter outlet (40) is inserted into the connection piece (35).

2. The motor vehicle lighting device (10) according to claim 1, **characterized in that** the air filter (36) comprises a filter insert (42) made of a sintered material having pores, a textile fabric, a paper material having pores or a composite of such materials.

3. The motor vehicle lighting device (10) according to one of the preceding claims, **characterized in that** the ventilation port (34) is a part of the housing (18).

4. The motor vehicle lighting device (10) according to one of claims 1 or 2, **characterized in that** the ventilation port (34) is a part of the cover plate (20).

5. The motor vehicle lighting device (10) according to one of the preceding claims, **characterized in that** the filter outlet (40) of the air filter (36) is connected by a clip-type connection to the connection piece (35) of the remaining lighting device (10) which is used as the ventilation port (34).

6. The motor vehicle lighting device (10) according to claim 5, **characterized in that** cross sections of the filter outlet (40) and of the connection piece (35) are dimensioned to fit one another in directions perpendicular to a main flow direction (46) of the air flowing through the air filter (36) such that they can be plugged into one another free of play.

## Revendications

1. Dispositif d'éclairage de véhicule automobile (10) comprenant un boîtier (18), une plaque de recouvrement (20) recouvrant une ouverture de sortie de lumière du boîtier (18), un raccord de ventilation (34) et un filtre à air (36) qui est raccordé au raccord de ventilation (34) en amont du raccord de ventilation (34) sur le trajet de flux d'air de ventilation entrant dans le boîtier (18) par le raccord de ventilation (34), le filtre à air (36) étant raccordé au raccord de ventilation (34) de façon amovible sans destruction et ainsi de façon échangeable, et le raccord de ventilation (34) étant réalisé sous la forme d'un embout de raccordement (35) qui comprend un côté d'entrée d'air orienté vers le filtre à air (36) et un côté de sortie d'air qui débouche par l'ouverture de ventilation (28) dans l'espace intérieur (32) du dispositif d'éclairage (10), et un boîtier (44) et une sortie de filtre (40) du filtre à air (36) ainsi que l'embout de raccordement (35) du reste du dispositif d'éclairage (10) étant réalisés en matière synthétique, **caractérisé en ce qu'**une face intérieure de l'embout de raccordement (35) comprend une surface de biseau (59) qui constitue la transition entre l'embout de raccordement (35) et le reste du boîtier (18) et **en ce que** la face extérieure de la sortie de filtre (40) comprend des avancées (58) dont la forme est adaptée à la surface de biseau et qui dépassent de la largeur intérieure de l'ouverture de l'embout de raccordement (35) et **en ce que** la sortie de filtre comprend des parties de paroi en forme de languettes et élastiquement déformables qui se déforment élastiquement lors de l'introduction de la sortie de filtre (40) dans l'embout de raccordement (35).

2. Dispositif d'éclairage de véhicule automobile (10) selon la revendication 1, **caractérisé en ce que** le filtre à air (36) comprend un insert de filtrage (42) qui est constitué d'un matériau fritté comprenant des pores, d'un tissu textile, d'un matériau en papier comportant des pores ou d'un composé de tels matériaux.

3. Dispositif d'éclairage de véhicule automobile (10) selon l'une des revendications précédentes, **caractérisé en ce que** le raccord de ventilation (34) fait partie intégrante du boîtier (18).

4. Dispositif d'éclairage de véhicule automobile (10) selon l'une des revendications 1 ou 2, **caractérisé en ce que** le raccord de ventilation (34) fait partie intégrante de la plaque de recouvrement (20).

5. Dispositif d'éclairage de véhicule automobile (10) selon l'une des revendications précédentes, **caractérisé en ce que** la sortie de filtre (40) du filtre à air (36) est relié à l'embout de raccordement (35) du reste du dispositif d'éclairage (10), servant comme raccord de ventilation (34), par un raccordement à clip.

6. Dispositif d'éclairage de véhicule automobile (10) selon la revendication 5, **caractérisé en ce que**, dans des directions perpendiculaires à une direction principale de flux (46) de l'air passant par le filtre à air (36), des coupes transversales de la sortie de filtre (40) et de l'embout de raccordement (35) ont des dimensions adaptées les unes aux autres de façon telle qu'elles puissent être enfichées l'une dans l'autre sans jeu.
